# EUROPÄISCHE PATENTSCHRIFT

(11) **EP 1 819 892 B1**
(45) Veröffentlichungstag und Bekanntmachung des Hinweises auf die Patenterteilung: **03.02.2016**
(21) Anmeldenummer: 05823604.3
(22) Anmeldetag: 16.11.2005
(51) Int. Cl.: E05B 81/76, E05B 81/90

(54) **TÜRAUSSENGRIFF FÜR EIN KRAFTFAHRZEUG**
EXTERIOR DOOR HANDLE FOR A MOTOR VEHICLE
POIGNEE DE PORTE EXTERIEURE DESTINEE A UN VEHICULE

(30) Priorität: 06.12.2004 DE 102004058874
(43) Veröffentlichungstag der Anmeldung: 22.08.2007
(73) Patentinhaber: Huf Hülsbeck & Fürst GmbH & Co. KG, 42551 Velbert (DE)
(72) Erfinder: MÖNIG, Stefan, 58332 Schwelm (DE); MÜLLER, Dirk, 45359 Essen (DE); ROHLFING, Manfred, 42549 Velbert (DE)
(74) Vertreter: von Kreisler Selting Werner - Partnerschaft von Patentanwälten und Rechtsanwälten mbB
(86) Internationale Anmeldenummer: PCT/EP2005/056015
(87) Internationale Veröffentlichungsnummer: WO 2006/061312

(56) Entgegenhaltungen:
- EP-A- 1 312 734
- EP-A- 1 408 187
- DE-A1- 10 008 515
- DE-C1- 10 015 887
- FR-A- 2 802 562
- US-A1- 2001 005 082
- US-B1- 6 406 075

## Beschreibung

Die Erfindung betrifft einen Türaußengriff für ein Kraftfahrzeug nach dem Oberbegriff des Anspruchs 1.

Ein Türaußengriff mit zwei von einem Griffteil abstehenden Schwenkhebeln, die jeweils am freien Ende der Schwenkhebel um eine gemeinsame Schwenkachse in einem Griffgehäuse schwenkbar sind, ist beispielsweise aus der DE 100 15 887 C bekannt. Bei einer Hub- oder Ziehbewegung an dem Griffteil kann das Türschloss einer Kraftfahrzeugtür geöffnet werden. Bei elektromechanischen Schließsystemen besteht das Problem, dass bei einem Systemausfall oder Stromausfall der Zugang zu dem Kraftfahrzeug verwehrt bleibt.

Der Erfindung liegt daher die Aufgabe zugrunde, einen Türaußengriff für ein Kraftfahrzeug zu schaffen, bei dem im Falle eines System- oder Stromausfalls dennoch der Zugang zum Inneren des Fahrzeugs ermöglicht wird.

Zur Lösung dieser Aufgabe dienen die Merkmale des Anspruchs 1.

Die Erfindung sieht erfindungsgemäß vor, dass die Hubbewegung des Griffteils unterteilt ist, wobei am Ende eines ersten Hubweges eine Einrichtung einen erhöhten Betätigungswiderstand erzeugt und ein Schalter das Schloss elektrisch öffnet, wobei im Falle eines Ausfalls der elektrischen Stromversorgung oder des elektrischen Schließsystems das Griffteil über den ersten Hubweg hinaus einen zusätzlichen Hubweg ausführen kann, der das Türschloss mechanisch öffnet.

Ein solcher Türaußengriff kann in üblicher Weise betätigt werden, wobei der erhöhte Betätigungswiderstand am Ende des ersten Hubwegs und die elektrische Öffnung des Türschlosses der Bedienungsperson das ihr bekannte Gefühl einer mechanischen Türöffnung vermittelt.

Erfindungsgemäß ist weiterhin vorgesehen, dass im Falle eines Ausfalls der elektrischen Stromversorgung oder eines sonstigen Ausfalls des elektrischen Teils des Schließsystems, das Griffteil über den ersten Hubweg hinaus weiter betätigt werden kann, um das Türschloss in an sich bekannter Weise mechanisch zu öffnen. Hierzu wird über einem Schwenkhebel des Griffteils ein Schwenkhebel betätigt, der über einen Bowdenzug mechanisch das Schloss öffnet.

Am Ende des ersten Hubweges wirkt eine Einrichtung auf das Griffteil ein, die den Betätigungswiderstand kurzfristig erhöht und zwar in der Art eines an dem Griffteil spürbaren und zu überwindenden Druckpunktes mit nachfolgendem Anschlag, so dass der Schalter nach oder bei Überwindung des Druckpunktes das Türschloss elektrisch öffnet.

Die Einrichtung zum Erhöhen des Betätigungswiderstandes besteht aus mindestens einer Dämpfungseinrichtung, die unter Druckeinwirkung verformbar ist, wobei zur Verformung zunächst eine erhöhte Kraftschwelle überwunden werden muss.

Der elektrische Schalter kann aus einem Mikroschalter, einem Hallsensor, einem kapazitiver Sensor, einem Reedschalter oder einem Beschleunigungssensor bestehen.

Die Einrichtung zur Erhöhung des Betätigungswiderstandes kann aus einer mit dem Griffteil bzw. einem Schwenkhebel des Griffteils mechanisch starr gekoppelten Platte bestehen, die am Ende des ersten Hubweges auf eine Dämpfungseinrichtung aus mindestens einem napfartigen Verformungselement aus elastischem Material einwirkt. Das napfartige Verformungselement, vorzugsweise aus einem Gummimaterial, kann sprunghaft seine Form ändern, wobei der Kraftaufwand zur Verformung kurzfristig um ein mehrfaches, beispielsweise das Vierfache des Kraftaufwandes zum Verschwenken des Griffteils ansteigen kann. Nach Kompression der Dämpfungseinrichtung ist bei der Griffbetätigung ein Anschlag spürbar, der dadurch entsteht, dass einer der Schwenkhebel des Griffteils gegen einen in Gegenrichtung unter Federbelastung vorgespannten Schwenkhebel für die mechanische Betätigung des Türschlosses anstößt. Die Dämpfungseinrichtung ist mit einem Schwenkhebel für die mechanische Türschlossöffnung gekoppelt.

Das Griffteil kann bei einer fortgesetzten Hubbewegung über den von der Dämpfungseinrichtung gebildeten Anschlag hinaus den Schwenkhebel für die mechanische Türschlossöffnung mitnehmen, um mit einem mit dem Schwenkhebel gekoppelten Bowdenzug das Türschloss mechanisch zu öffnen.

Bei einer alternativen Lösung ist vorgesehen, dass ein Hubmagnet mit einem Sperrbolzen bei funktionierender Stromversorgung die Hubbewegung des Griffteils auf den ersten Hubweg durch Bildung eines Anschlages mit dem Sperrbolzen begrenzt und dass im Falle eines Stromausfalls der Hubmagnet den Sperrbolzen zurückzieht und das Griffteil für einen zusätzlichen Hubweg zur mechanischen Öffnung des Türschlosses freigibt.

Zusammenfassend ermöglicht die Erfindung in vorteilhafter Weise, dass der Türaußengriff bei funktionierendem elektromechanischen Schließsystem in gewohnter Weise mit dem für eine Bedienungsperson gewohnten Betätigungsgefühl eine Tür öffnen kann. Im Falle eines Stromausfalls oder eines Systemausfalls, z.B. bei Ausfall einer Steuerleitung, kann durch weiteres Ziehen oder Anheben des Türaußengriffs die Tür rein mechanisch mit Hilfe eine mechanischen Schlüssels und dem vollständigen Hub des Griffteils geöffnet werden.

Ist nur eine Steuerleitung des elektromechanischen Schließsystems, oder lediglich ein elektrischer Schalter des elektro-mechanischen Schließsystems defekt, kann in solchen Fällen dennoch das Fahrzeug gestartet werden.

Die Erfindung ist auf alle Arten von Türaußengriffen anwendbar und insbesondere nicht auf Klappgriffe beschränkt. Sie ist auch für Ziehgriffe und Zieh-Schwenkgriffe mit geneigter Schwenkachse oder Ziehgriffe mit im Wesentlichen vertikaler Schwenkachse geeignet.

Im Folgenden wird unter Bezugnahme auf die Zeichnungen ein Ausführungsbeispiel der Erfindung näher erläutert.

Es zeigen:
- Fig. 1: einen Türaußengriff,
- Fig. 2: eine Seitenansicht auf den Schwenkhebel des Griffteils sowie den Schwenkhebel zur mechanischen Betätigung des Türschlosses,
- Fig. 3: eine Ansicht in Richtung des Pfeils 3 in Fig. 2 auf die Schwenkhebel der Fig. 2,
- Fig. 4a, 4b: Elemente der Einrichtung zum Erhöhen des Betätigungswiderstandes, und
- Fig. 5: eine Fahrzeugtür mit einem Türaußengriff.

Fig. 5 zeigt einen Ausschnitt einer Tür 11 eines Kraftfahrzeuges mit einem Türaußengriff 3, der ein manuell betätigbares Griffteil 3 aufweist. Das Griffteil 3 kann zum Öffnen des Türschlosses durch eine Hub- oder Ziehbewegung betätigt werden. Zum Öffnen der Fahrzeugtür 11 wird ein elektromechanisches Schließsystem 2 aktiviert, mit dessen Hilfe das Türschloss 8 geöffnet und geschlossen werden kann. Das Griffteil 3 hat zwei mit Abstand voneinander angeordnete Schwenkhebel 4a, 4b, die um eine gemeinsame Achse 5 im Griffgehäuse 13 verschwenkbar sind. Zur Realisierung eines Schwenk-Ziehgriffes kann die Achse 5 auch nicht parallel zu dem Griffteil 3 verlaufen.

An mindestens einem der Schwenkhebel 4a, 4b kann eine Einrichtung 9 zum Erhöhen des Betätigungswiderstandes angeordnet sein, die am Ende eines ersten Hubweges 21 in den Eingriff kommt.

Wie aus den Fign. 1 und 2 ersichtlich ist die Einrichtung zur Erhöhung des Betätigungswiderstandes am unteren Ende des Schwenkhebelabschnitts 4a angeordnet und besteht im Einzelnen aus einer an dem Schwenkhebelabschnitt 4a starr verbundenen Platte 10 mit Vorsprüngen 16, die am Ende des ersten Hubweges 21 auf napfartige Verformungselemente 14 einwirken, bei denen zur Verformung zunächst eine erhöhte Kraftschwelle überwunden werden muss. Die napfartigen Verformungselemente 14 aus elastischem Material verformen sich in der aus den Fign. 4a, 4b ersichtlichen Weise, wobei zum Flachdrücken des Oberteils der Verformungselemente eine erhöhte Betätigungskraft ausgeübt werden muss. Diese erhöhte Betätigungskraft ist bei der Betätigung des Griffteils 3 als ein zu überwindender Druckpunkt zu empfinden, so dass für den Benutzer der Eindruck einer mechanischen Öffnung des Türschlosses 8 entsteht.

Bei Verformung der napfartigen Verformungselemente oder kurz nach dem Überwinden des Druckpunktes, wird ein Schalter 20 von einem Vorsprung 22 am unteren Ende des Schwenkhebels 4a betätigt.

Fig. 2 zeigt den Schwenkhebel 4a, 4b in einer Position kurz vor dem Ende des ersten Hubweges 21. Die in Fig. 2 eingezeichneten Winkellagen beziehen sich auf den Schwenkhebelabschnitt 4a und zeigen dessen Position in der Ruhelage 15, in einer Mittellage 17 am Ende des ersten Hubweges 21, und in einer Endlage 19 am Ende des weiteren Hubweges 23 nach dem mechanischen Öffnen des Türschlosses 8.

Die napfartigen Verformungselemente 14 aus elastischem Material, vorzugsweise einem Gummimaterial, sind auf einer Stützplatte 12 angeordnet, die mit einem weiteren Schwenkhebel 6 über einen Quersteg 18 verbunden ist. Der Schwenkhebel 6 dient zur mechanischen Öffnung des Türschlosses 8, wenn das Griffteil 3 mit dem Schwenkhebelabschnitt 4a über die Mittellage 17 hinaus verschwenkt wird. Der Schwenkhebel 6 wird mit Hilfe einer im Gehäuse 13 gelagerten Feder 28 in Gegenrichtung zu der in Fig. 2 gezeigten Betätigungsrichtung des Griffteils 3 vorgespannt, so dass der Schwenkhebel 6 mit der Stützplatte 12 und den darauf befestigten Verformungselementen 14 einen überwindbaren Anschlag für den ersten Hubweg 21 bildet.

Der Schwenkhebel 6 ist um eine in dem Gehäuse 13 gelagerte Schwenkachse 7 verschwenkbar, wobei an dem Schwenkhebel 6 eine Bowdenzugaufnahme 30 für einen Bowdenzug 32 befestigt ist, so dass bei einer Schwenkbewegung des Schwenkhebels 6 der Bowdenzug 32 betätigt wird, um das Türschloss 8 mechanisch zu öffnen.

Eine Schwenkbewegung des Schwenkhebels 6 wird eingeleitet, wenn im Falle eines Stromausfalls oder eines Ausfalls des elektrischen Teils des Schließsystems das Griffteil 3 über den ersten Hubweg 21 hinaus weiter verschwenkt wird, indem wie aus Fig. 3 am besten ersichtlich der Schwenkhebelabschnitt 4a den Quersteg 18 des Schwenkhebels 6 mitnimmt.

Es ist somit bei einem Stromausfall oder bei einem Ausfall einer Steuerleitung des Schließsystems 2 möglich, mit einem mechanischen Schlüssel den Schließzylinder 15 zu betätigen und die Tür durch Betätigung des Griffteils 3 mechanisch zu öffnen.

Wie aus Fig. 3 ersichtlich, können beispielsweise auf der Stützplatte 12 vier Verformungselemente angeordnet sein.

Der Vorteil, der in den Fign. 4a und 4b dargestellten Verformungselemente besteht darin, dass zum Flachdrücken des napfartigen Teils des Verformungselementes zunächst eine erhöhte Kraftschwelle überwunden werden muss.

Dadurch wird bei Betätigung des Griffteils 3 das Gefühl der Überwindung eines Druckpunktes am Ende des ersten Hubweges 21 erzeugt, so dass der Öffnungsvorgang einer Tür 11 bei ordnungsgemäß funktionierendem Schließsystem 2 und vorhandener Stromversorgung, nach Überwindung des Druckpunktes und elektrischer Öffnung des Türschlosses 8 beendet werden kann.

## Patentansprüche

1. Türaußengriff (1) für ein Kraftfahrzeug mit einem elektro-mechanischen Schließsystem (2), mit einem manuell betätigbaren Griffteil (3), das eine Hubbewegung zum Öffnen eines Türschlosses (8) einer Tür (11) ausführen kann,
wobei die Hubbewegung des Griffteils (3) unterteilt ist, wobei am Ende eines ersten Hubweges (21) ein Schalter (20) das Türschloss (8) elektrisch öffnet,
wobei im Falle eines Ausfalls der elektrischen Stromversorgung oder des elektrischen Teils des Schließsystems (2) das Griffteil (3) über den ersten Hubweg (21) hinaus einen zusätzlichen Hubweg (23) ausführen kann, der das Türschloss (8) mechanisch öffnet,
**dadurch gekennzeichnet,**
**dass** am Ende des ersten Hubweges (21) eine Einrichtung (9) auf das Griffteil (3) einwirkt, die den Betätigungswiderstand kurzfristig erhöht und zwar in der Art eines an dem Griffteil (3) spürbaren und zu überwindenden Druckpunktes mit nachfolgendem Anschlag, so dass der Schalter (20) nach oder bei Überwindung des Druckpunktes das Türschloss elektrisch öffnet.

2. Türaußengriff nach Anspruch 1, **dadurch gekennzeichnet, dass** die Einrichtung zum Erhöhen des Betätigungswiderstandes aus mindestens einer Dämpfungseinrichtung (14) besteht, die unter Druckeinwirkung verformbar ist, wobei zur Verformung zunächst eine erhöhte Kraftschwelle überwunden werden muss.

3. Türaußengriff nach einem der Ansprüche 1 bis 2, **dadurch gekennzeichnet, dass** der elektrische Schalter (20) aus einem Mikroschalter, einem Hallsensor, einem kapazitiven Sensor, einem Reedschalter oder einem Beschleunigungssensor besteht.

4. Türaußengriff nach einem der Ansprüche 1 bis 3, **dadurch gekennzeichnet, dass** die Einrichtung (9) zur Erhöhung des Betätigungswiderstandes aus einer mit dem Griffteil (3) mechanisch starr gekoppelten Platte (10) besteht, die am Ende des ersten Hubweges (21) auf eine Dämpfungseinrichtung (14) aus mindestens einem napfartigen Verformungselement (14) aus einem elastischen Material einwirkt.

5. Türaußengriff nach einem der Ansprüche 2 bis 4, **dadurch gekennzeichnet, dass** die Dämpfungseinrichtung (14) mit einem Schwenkhebel (6) für die mechanische Türschlossöffnung gekoppelt ist.

6. Türaußengriff nach Anspruch 5, **dadurch gekennzeichnet, dass** das Griffteil (3) bei einer fortgesetzten Hubbewegung (23) über einen von der Dämpfungseinrichtung (14) gebildeten Anschlag hinaus den Schwenkhebel (6) für die mechanische Türschlossöffnung mitnimmt, um mit einem mit dem Schwenkhebel (6) gekoppelten Bowdenzug (32) das Türschloss mechanisch zu öffnen.

7. Türaußengriff nach einem der Ansprüche 1 bis 6, **dadurch gekennzeichnet, dass** ein Hubmagnet mit einem Sperrbolzen die Hubbewegung des Griffteils (3) auf den ersten Hubweg (21) durch Bildung eines Anschlages mit dem Sperrbolzen begrenzt und dass im Falle eines Stromausfalls der Hubmagnet den Sperrbolzen zurückzieht und das Griffteil für einen zusätzlichen Hubweg (23) zur mechanischen Öffnung des Türschlosses freigibt.

## Claims

1. An exterior door handle (1) for a motor vehicle, comprising an electromechanical closing system (2) having a manually operable handle member (3) adapted to perform a lifting movement for opening a door lock (8) of a door (11),
wherein said lifting movement of the handle member (3) is segmented, wherein at the end of a first lifting path (21), a switch (20) is operative to electrically open the door lock (8),
wherein, in case of failure of the electric power supply or of the electric portion of the closing system (2), said handle member (3) is adapted to realize, beyond said first lifting path (21), an additional lifting path (23) which is effective to mechanically open the door lock (8),
**characterized in**
**that**, at the end of the first lifting path (21), a device (9) acts on the handle member (3) while causing a short-time increase of the actuation resistance, notably in the manner of a pressure point with subsequent stopper, said pressure point being perceivable at the handle member (3) and having to be overcome, so that the switch (20) will electrically open the door lock after or when said pressure point is overcome.

2. The exterior door handle, according to claim 1, **characterized in that** said device for increasing the actuation resistance comprises at least one damping device (14) which is deformable under the influence of pressure, wherein, for deformation, there first has to be overcome an increased force threshold.

3. The exterior door handle according to any one of claims 1 to 2, **characterized in that** the electric switch (20) comprises a micro switch, a Hall sensor, a capacitive sensor, a Reed switch or an acceleration sensor.

4. The exterior door handle according to any one of claims 1 to 3, **characterized in that** said device (9) for increasing the actuation resistance comprises a plate (10) mechanically rigidly coupled to the handle member (3), wherein said plate, at the end of the first lifting path (21), is operative to act on a damping device (14) comprising at least one cup-like deformation element (14) made of an elastic material.

5. The exterior door handle according to any one of claims 2 to 4, **characterized in that** the damping device (14) is coupled to a pivot lever (6) for mechanically opening the door lock.

6. The exterior door handle according to claim 5, **characterized in that** the handle member (3), upon continued lifting movement (23) beyond a stopper formed by the damping device (14), is operative to entrain said pivot lever (6) for mechanically opening the door lock, so as to mechanically open the door lock by use of a Bowden cable (32) coupled to the pivot lever (6).

7. The exterior door handle according to any one of claims 1 to 6, **characterized in that** a lifting magnet comprising a locking pin is operative to limit the lifting movement of the handle member (3) to the first lifting path (21) by forming a stopper arrangement together with said locking pin, and that, in case of power failure, said lifting magnet is operative to retract the locking pin and to release the handle member for an additional lifting path (23) for mechanically opening the door lock.

## Revendications

1. Poignée extérieure de portière (1) destinée à un véhicule automobile, comprenant un système de fermeture électromécanique (2), un élément de préhension (3) actionnable manuellement qui peut effectuer un mouvement de levage pour ouvrir une serrure (8) d'une portière (11),
le mouvement de levage de l'élément de préhension (3) étant subdivisé,
un commutateur (20) ouvrant électriquement la serrure (8) à la fin d'une première course de levage (21),
dans le cas d'une panne de l'alimentation électrique ou de la partie électrique du système de fermeture (2) l'élément de préhension (3) pouvant effectuer, au-delà la première course de levage (21), une course de levage supplémentaire (23) qui ouvre mécaniquement la serrure (8), **caractérisée en ce que**
un moyen (9) agit sur l'élément de préhension (3) à la fin de la première course de levage (21), lequel moyen augmente brièvement la résistance à l'actionnement et ce à la manière d'un point de poussée à surmonter, détectable au niveau de l'élément de préhension (3), suivi d'une butée de telle sorte que le commutateur (20) ouvre électriquement la serrure de la portière au moment il surmonte le point de poussée ou après l'avoir surmonté.

2. Poignée extérieure de portière selon la revendication 1, **caractérisée en ce que** le moyen servant à augmenter la résistance à l'actionnement est constitué d'au moins un dispositif d'amortissement (14) qui est déformable sous l'action d'une pression, un seuil de force majoré devant être surmonté pour effectuer la déformation.

3. Poignée extérieure de portière selon l'une des revendications 1 à 2, **caractérisée en ce que** le commutateur électrique (20) est constitué d'un micro-commutateur, d'un capteur à effet Hall, d'un capteur capacitif, d'un commutateur Reed ou d'un capteur d'accélération.

4. Poignée extérieure de portière selon l'une des revendications 1 à 3, **caractérisée en ce que** le moyen (9) servant à augmenter la résistance à l'actionnement est constitué d'une plaque (10) qui est mécaniquement accouplée de manière rigide à l'élément de préhension (3) et qui agit à la fin de la première course de levage (21) sur un dispositif d'amortissement (14) constitué d'au moins un élément de déformation (14) de type coupelle en matière élastique.

5. Poignée extérieure de portière selon l'une quelconque des revendications 2 à 4, **caractérisée en ce que** le dispositif d'amortissement (14) est accouplé à un levier pivotant (6) destiné à l'ouverture mécanique de la serrure de la portière.

6. Poignée extérieure de portière selon la revendication 5, **caractérisée en ce que** l'élément de préhension (3) entraîne le levier pivotant (6), destiné à l'ouverture mécanique de la serrure de la portière, lors d'un mouvement de levage continu (23) au-delà de la butée formée par le moyen d'amortissement (14) afin d'ouvrir mécaniquement la serrure de la portière au moyen d'un câble Bowden (32) accouplé au levier pivotant (6).

7. Poignée extérieure de portière selon l'une des revendications 1 à 6, **caractérisée en ce qu'**un aimant de levage pourvu d'un boulon de blocage limite le mouvement de levage de l'élément de préhension (3) à la première course de levage (21) par formation d'une butée avec le boulon de blocage et **en ce que**, dans le cas d'une panne de courant, l'aimant de levage ramène le boulon de blocage et libère l'élément de préhension en vue d'une course de levage supplémentaire (23) afin d'ouverture mécaniquement la serrure de la portière.
